# EUROPÄISCHE PATENTSCHRIFT

(11) **EP 0 643 372 B1**
(45) Veröffentlichungstag und Bekanntmachung des Hinweises auf die Patenterteilung: **22.01.1997**
(21) Anmeldenummer: 94113679.8
(22) Anmeldetag: 01.09.1994
(51) Int. Cl.: G07F 7/06, A47F 10/04

(54) **Verfahren und Einrichtung zur Freigabe und Entgegennahme von platzsparend ineinanderschiebbaren Transportwagen**
Method and apparatus for dispensing and collecting of nestable trolleys for compact storage
Méthode et dispositif pour la distribution et la récupération de chariots de transport emboîtables pour limiter l'encombrement

(30) Priorität: 07.09.1993 DE 4330255
(43) Veröffentlichungstag der Anmeldung: 15.03.1995
(73) Patentinhaber: Wanzl GmbH & Co. Entwicklungs-KG, D-89336 Leipheim (DE)
(72) Erfinder: Wanzl, Rudolf, D-89340 Leipheim (DE)

(56) Entgegenhaltungen:
- EP-A- 0 231 934
- EP-A- 0 360 264
- DE-A- 3 238 091
- DE-A- 3 900 538
- DE-A- 4 135 548
- FR-A- 2 582 605
- FR-A- 2 612 063

## Beschreibung

Die Erfindung betrifft ein Verfahren und eine Einrichtung zur Freigabe und Entgegennahme von Transportwagen, die an einer Sammelstelle bereitgehalten sind, wobei an der Sammelstelle an wenigstens einer Halterung eine Anzahl Schlösser angeordnet sind, die zur verriegelbaren Aufnahme von an den Transportwagen befestigten Verriegelungselementen bestimmt sind und wobei die mit Hilfe der Verriegelungselemente an die Schlösser angekoppelten Transportwagen durch Entrichtung eines Pfandes oder einer Gebühr der Sammelstelle entnehmbar und nach Gebrauch wieder an der Sammelstelle an die Schlösser ankoppelbar sind.

In der internationalen Patentanmeldung WO-A-84/04835 sind Einrichtungen dieser Art anhand der Ausführungsbeispiele nach Fig. 12 und 13 näher beschrieben. Auch die US-A-5,069, 325, die EP-A-0 360 264 und die FR-A-2 582 605 verweisen auf ähnliche Einrichtungen.

Das Dokument EP-A-0 360 264 zeigt eine Verriegelungsschiene mit einer münzbetätigten Steuerungszentraleinheit zur Freigabe und Entgegennahme eines an einem Transportwagen befestigten Verriegelungselementes, wobei das Verriegelungselement in die Verriegelungsschiene herein- bzw. herausgeführt werden kann.
Das Dokument FR-A-2 582 605 zeigt untereinander mechanisch derart gekoppelte Verriegelungselemente, daß immer nur am Ende einer Wagenreihe ein Wagen entnommen oder freigegeben werden kann.

Den genannten Schriften ist nicht zu entnehmen, wie ein geordnetes Ausleihen und vor allem ein geordnetes Zurückbringen und Abstellen von Transportwagen dann garantiert sein soll, wenn es gilt, die Transportwagen nach Gebrauch in einer oder in mehreren Reihen platzsparend ineinandergeschoben an der Einrichtung abzustellen.

Es ist Aufgabe der Erfindung, ein Verfahren auszuarbeiten und eine gattungsgemäße Einrichtung zur Durchführung dieses Verfahrens so weiterzuentwickeln, daß die eben genannte Zielvorstellung erfüllt wird.

Erfindungsgemäß wird ein Verfahren vorgeschlagen, wonach dem Wagenbenützer durch an der Sammelstelle befindliche Signaleinrichtungen angezeigt wird, von welchem Schloß ein Transportwagen abgekoppelt werden kann und an welchem Schloß der zurückgebrachte Transportwagen wieder anzukoppeln ist.

Zur Durchführung des Verfahrens schlägt die Erfindung vor, eine Steuerungszentraleinheit vorzusehen, die mit einem an der Sammelstelle befindlichen Münzautomaten elektrisch geschaltet ist und jedes Schloß eine von der Steuerungszentraleinheit ansteuerbare Verriegelungseinrichtung aufweist, wobei die Verriegelungseinheit zur Aufnahme und zur Freigabe eines Verriegelungselementes bestimmt ist und jedem Schloß eine Signaleinrichtung zugeordnet ist, die anzeigt, welcher der angekoppelten Transportwagen für die Entnahme vorgesehen und an welchem Schloß ein zurückgebrachter Transportwagen anzukoppeln ist.

Die Erfindung ermöglicht es in vorteilhafter Weise, daß nur der jeweils letzte Transportwagen einer Reihe gestapelter Transportwagen entnommen und ein zurückgebrachter Transportwagen nur so angekoppelt werden kann, daß zwischen der Reihe gestapelter Transportwagen und dem zurückgebrachten Transportwagen keine Lücke entsteht. Dadurch ist die angestrebte Ordnung erreicht.

Anhand einer Zeichnung wird das Verfahren und die Einrichtung näher erläutert, wobei zum besseren Verständnis die Sammelstelle 2 als äußerst einfache bauliche Anordnung gestaltet und die Anzahl der Transportwagen 3 und damit die der Schlösser 7, 8, 9 ...n auf ein Minimum reduziert ist. Natürlich kann die Sammelstelle 2 auch eine Überdachung aufweisen, sie kann als Gehäuse oder wie dargestellt, als einfache Rahmenkonstruktion gestaltet sein. Auch die Anzahl der pro Sammelstelle 2 in einer Stapelreihe abstellbaren Transportwagen 3 kann sehr unterschiedlich sein. Dreißig bis fünfzig Transportwagen 3 pro Reihe sind eine durchaus realistische Zahl.
Die Einrichtung 1 weist eine Anzahl bevorzugt platzsparend ineinanderschiebbarer Transportwagen 3 und eine für die Transportwagen 3 bestimmte Sammelstelle 2 auf. Die Sammelstelle 2 ist mit wenigstens einer Halterung 6 ausgestattet, an oder in der in vorbestimmten Abständen Schlösser 7, 8, 9 ...n ortsfest angebracht sind. Die Halterung 6 ist zweckmäßigerweise als Schienen- oder Rohrkonstruktion gestaltet. Die Schlösser 7, 8, 9 ...n sind annähernd von jener Bauart, wie sie z.B. von an Einkaufswagen befindlichen Münzschlössern bekannt ist. Jedem Schloß 7, 8, 9 ...n ist eine Signaleinrichtung 17 zugeordnet, deren Funktion später beschrieben wird. Die Signaleinrichtungen 17 können direkt an den Schlössern 7, 8, 9 ...n oder an der Halterung 6 befestigt sein. Bevorzugt am Anfang der Sammelstelle 2 ist ein Münzautomat 18 vorgesehen. Der Münzautomat 18 ist zur Annahme eines Münzpfandes oder einer Gebühr bestimmt, die beim Entnehmen eines Transportwagens 3 aus der Sammelstelle 2 üblicherweise fällig wird. Es bleibt dem jeweiligen Anwendungsfall überlassen, ob z.B. das Pfand beim Zurückbringen der Transportwagen 3 ganz oder teilweise erstattet wird oder ob die Transportwagen 3 nur durch Entrichtung einer Gebühr entnehmbar sind. An den Transportwagen 3 ist jeweils ein gleiches Verriegelungselement 4 unverlierbar befestigt. Jedes Verriegelungselement 4, das die Funktion eines Kopplungsteiles ausübt, paßt in eines der Schlösser 7, 8, 9 ...n. Zweckmäßigerweise sind die Verriegelungselemente 4 mit Hilfe einer Kette 5 an den Transportwagen 3 flexibel befestigt.
Um nun die der Erfindung gestellte Aufgabe zu erfüllen, ist jedes Schloß 7, 8, 9 ...n mit einer elektronischen Steuerungseinheit 14 und mit einer Verriegelungseinrichtung 15 ausgestattet, die mit der Steuerungseinheit 14 in Wirkverbindung steht und die (15) z.B. so gestaltet sein kann, wie in der EP 0 427 819 beschrieben. Ferner ist bevorzugt im Münzautomat 18 eine Steuerungszentraleinheit 16 angeordnet, die auf elektrischem und/oder elektronischem Wege sowohl mit dem Münzautomat 18, als auch mit der Steuerungseinheit 14 und über diese (14) mit der Verriegelungseinrichtung 15 eines jeden Schlosses 7, 8, 9 ...n verbunden bzw. geschaltet ist. Auf eine nähere Beschreibung des Münzautomaten 18, der auf jeden Fall die Funktion eines Geldannahme- und Geldspeichergerätes und je nach Ausführung auch die Funktion eines Geldrückgabegerätes ausübt, wird verzichtet, da der technische Aufbau des Münzautomaten 18 im Grunde bekannt und deshalb nicht Gegenstand der Erfindung ist. Gleiches gilt für die Steuerungseinheit 14.

Die Zeichnung zeigt nur eine teilweise belegte Sammelstelle 2. Anhand der nachfolgend genannten Verfahrensschritte wird die Funktion der Einrichtung 1 näher beschrieben:

### 1. Entnahme eines Transportwagens

Um einen Transportwagen 3 der Sammelstelle 2 entnehmen zu können, ist im Münzautomat 18 ein Münzpfand oder eine Gebühr zu deponieren. Der Eingang der Gebühr oder des Münzpfandes wird vom Münzautomat 18 der Steuerungszentraleinheit 16 gemeldet. Durch diese Meldung wird die Steuerungszentraleinheit 16 aktiviert. Von dieser erfolgt, die entsprechende Programmierung vorausgesetzt, eine an die Schlösser 7, 8, 9 ...n gerichtete Abfrage, an welche Schlösser 7, 8, 9 ...n ein Verriegelungselement angekoppelt ist und an welche nicht. Es folgt die Ermittlung jenes mit einem Verriegelungselement 4 bestückten Schlosses, im Beispiel ist es das Schloß 9, das an ein freies unbestücktes Schloß angrenzt. Im vorliegenden Fall ist dies das Schloß 10. Nach Ermittlung des zur Freigabe bestimmten Schlosses wird dieses durch die Steuerungszentraleinheit 16 zur Entriegelung seiner Verriegelungseinrichtung 15 veranlaßt. Das Verriegelungselement kann nun, bezogen auf das Ausführungsbeispiel, vom Schloß 9 gelöst und der dieses Verriegelungselement 4 tragende Transportwagen 3 kann der Sammelstelle 2 entnommen werden.

### 2. Funktion der Signaleinrichtungen

Wie bereits eingangs erwähnt, ist jedem Schloß 7, 8, 9 ...n eine Signaleinrichtung 17 zugeordnet. Zweckmäßigerweise sind die Signaleinrichtungen 17 als grün leuchtende Lämpchen gestaltet. Auch können die sichtbaren Vorderfronten der Schlösser 7, 8, 9 ...n vollflächig beleuchtbar sein und als Signaleinrichtungen 17 dienen. Die Signaleinrichtungen 17 sind über die Steuerungseinheiten 14 der Schlösser 7, 8, 9 ...n von der Steuerungszentraleinheit 16 ansteuerbar. Grundsätzlich leuchtet die Signaleinrichtung 17 jenes freien Schlosses 7, 8, 9 ...n auf, das unmittelbar einem belegten Schloß 7 oder 8 oder 9 oder ...n folgt. Im Beispiel ist dies die Signaleinrichtung 17 des Schlosses 10. Wird das erforderliche Münzpfand oder die Gebühr durch Einwerfen wenigstens einer Münze (oder eines gleichwertigen Münzersatzes) in den Münzautomaten 18 entrichtet, leuchtet die Signaleinrichtung 17 an jenem Schloß auf, dessen Verriegelungselement 4 nunmehr gelöst ist. Im Beispiel ist dies die Signaleinrichtung 17 des Schlosses 9. Nach Entnahme des Transportwagens 3 erlischt die Signaleinrichtung 17 des Schlosses 10, nicht aber die des Schlosses 9. Wird der geschilderte Vorgang zum Zwecke des Entnehmens eines weiteren Transportwagens 3 wiederholt, leuchtet die Signaleinrichtung 17 des Schlosses 8 auf und die Signaleinrichtung 17 des Schlosses 9 erlischt dann, wenn der Transportwagen 3 vom Schloß 8 abgekoppelt ist. Die Signaleinrichtung 17 des Schlosses 8 bleibt erleuchtet.
Bringt nun ein Wagenbenützer seinen Transportwagen 3 zurück, kann dieser nur dort angekoppelt werden, wo eine Signaleinrichtung 17 aufleuchtet. Im Beispiel wäre dies das Schloß 8. Ist der Transportwagen 3 am Schloß 8 angekoppelt, erlischt die Signaleinrichtung 17 des Schlosses 8 und die Signaleinrichtung 17 des nächst freien Schlosses, hier ist es das Schloß 9, beginnt zu leuchten.

### 3. Zurückbringen eines Transportwagens

Wird ein Transportwagen 3 zur Sammelstelle 2 zurückgebracht, kann er nur an jenem Schloß angekoppelt werden, dessen Signaleinrichtung 17 leuchtet. Dies ist immer jenes freie Schloß, das einem belegten Schloß unmittelbar folgt. Nach der Zeichnung ist dies das Schloß 10. Durch Einführen des Verriegelungselementes 4 in das Schloß 10 wird das Verriegelungselement 4 durch die Verriegelungseinrichtung 15 des Schlosses 10 arretiert. Der Verriegelungsvorgang löst einen Kontakt aus, der von der Steuerungseinheit 14 des Schlosses 10 der Steuerungszentraleinheit 16 gemeldet wird. Diese veranlaßt daraufhin den Münzautomaten 18, sofern vorgesehen, zur Rückgabe zumindest eines Teils des zuvor entrichteten Münzpfandes. Bei der Entrichtung einer Gebühr unterbleibt eine Auszahlung. Unabhängig davon erlischt die Signaleinrichtung 17 jenes Schlosses, im Beispiel ist es das Schloß 10, an das der zuletzt zurückgebrachte Transportwagen 3 angekoppelt worden ist. Dafür leuchtet nunmehr die Signaleinrichtung 17 des Schlosses 11 auf, zum Zeichen, daß dort ein Transportwagen 3 angekoppelt werden kann.

Es bleibt anzumerken, daß die Schlösser 7, 8, 9 ...n nicht unbedingt mit einer elektronischen Steuereinheit 14 ausgestattet sein müssen. Nimmt man eine etwas umfangreichere Verdrahtung der elektrischen Bauteile in Kauf, so können die in den Schlössern 7, 8, 9 ...n befindliche, beispielsweise elektromagnetisch wirkende Verriegelungseinrichtung 15 von der Steuerungszentraleinheit 16 direkt angesteuert werden, um den durch die Erfindung angestrebten Nutzen zu erzielen. Auch ist es für den Fachmann ein leichtes, die Schlösser 7, 8, 9 ...n mit der Steuerungszentraleinheit 16 etwa durch Parallelschaltung so zu schalten, daß bei Ausfall eines der Schlösser 7 oder 8 oder ...n die Funktionsfähigkeit der übrigen Schlösser 7 oder 8 oder ...n und der Signaleinrichtungen 17 erhalten bleiben. Es ist ferner zweckmäßig, die Leuchtkraft der Signaleinrichtungen 17 unterschiedlich so zu wählen, daß beim Einwurf eines Münzpfandes oder einer Gebühr in den Münzautomaten 18 jenes Schloß stärker leuchtet oder blinkt, an dem der zu entnehmende Transportwagen 3 angekoppelt ist, als jenes freie Schloß, das dem noch belegten Schloß als nächstes folgt. Die Erfindung überläßt es dem Fachmann, mit Hilfe welcher bekannter elektrischer und elektronischer Bauteile er die Einrichtung 1 letztendlich steuert. Wesentlich bleibt, daß zur Steuerung der eben geschilderten Vorgänge eine Steuerungszentraleinheit 16 vorgesehen ist, die mit dem Münzautomaten 18 elektrisch geschaltet ist, daß jedes Schloß 7, 8, 9 ...n eine von der Steuerungszentraleinheit 16 ansteuerbare Verriegelungseinrichtung 15 für ein Verriegelungselement 4 aufweist und daß Signaleinrichtungen 17 zugeschaltet sind, die exakt angeben, welcher Transportwagen 3 der Sammelstelle 2 entnommen werden und wo ein zurückgebrachter Transportwagen 3, ohne Lücken zu verursachen, angekoppelt werden kann.
Es bleibt abschließend zu erwähnen, daß an den Sammelstellen 2 mehr als eine einzige Halterung 6 vorgesehen sein kann. Ebenso ist anzumerken, daß die Erfindung alle gängigen Arten von ineinanderschiebbaren Transportwagen 3 umfaßt, die von Hand bewegbar sind. Dazu zählen insbesondere Plattformwagen, Einkaufswagen für Märkte aller Art sowie Kofferkulis für Bahnhöfe und Flugplätze.

## Patentansprüche

1. Verfahren zur Freigabe und Entgegennahme von Transportwagen (3), die an einer Sammelstelle (2) bereitgehalten sind, wobei an der Sammelstelle an wenigstens einer Halterung (6) eine Anzahl Schlösser (7, 8, 9, ... n) angeordnet sind, die zur verriegelbaren Aufnahme von an den Transportwagen befestigten Verriegelungselementen (4) bestimmt sind und wobei die mit Hilfe der Verriegelungselemente (4) an die Schlösser (7, 8, 9, ... n) angekoppelten Transportwagen durch Entrichtung eines Pfandes oder einer Gebühr der Sammelstelle entnehmbar und nach Gebrauch wieder an der Sammelstelle an die Schlösser ankoppelbar sind, dadurch **gekennzeichnet**, daß dem Wagenbenützer durch an der Sammelstelle (2) befindliche Signaleinrichtungen (17) angezeigt wird, von welchem Schloß (7, 8, 9 ...n) ein Transportwagen (3) abgekoppelt werden kann und daß dem Wagenbenützer beim Zurückbringen des Transportwagens (3) durch die Signaleinrichtungen (17) ebenso zu erkennen gegeben wird, an welchem Schloß (7, 8, 9 ...n) der Transportwagen (3) wieder anzukoppeln ist.

2. Einrichtung (1) zur Freigabe und Entgegennahme von Transportwagen (3), die an einer Sammelstelle (2) bereitgehalten sind, wobei an der Sammelstelle an wenigstens einer Halterung (6) eine Anzahl Schlösser (7, 8, 9, ... n) angeordnet sind, die zur verriegelbaren Aufnahme von an den Transportwagen (3) befestigten Verriegelungselementen (4) bestimmt sind und wobei die mit Hilfe der Verriegelungselemente (4) an die Schlösser (7, 8, 9, ... n) angekoppelten Transportwagen durch Entrichtung eines Pfandes oder einer Gebühr der Sammelstelle entnehmbar und nach Gebrauch wieder an der Sammelstelle an die Schlösser ankoppelbar sind, dadurch **gekennzeichnet**, daß eine Steuerungszentraleinheit (16) vorgesehen ist, die mit einem an der Sammelstelle (2) befindlichen Münzautomaten (18) elektrisch geschaltet ist und daß jedes Schloß (7, 8, 9 ...n) eine von der Steuerungszentraleinheit (16) ansteuerbare Verriegelungseinrichtung (15) aufweist, wobei die Verriegelungseinrichtung (15) zur Aufnahme und zur Freigabe eines Verriegelungselementes (4) bestimmt ist und jedem Schloß (7, 8, 9 ...n) eine Signaleinrichtung (17) zugeordnet ist, die anzeigt, welcher der angekoppelten Transportwagen (3) für die Entnahme vorgesehen und an welchem Schloß (7, 8, 9 ...n) ein zurückgebrachter Transportwagen (3) anzukoppeln ist.

3. Einrichtung nach Anspruch 2, dadurch **gekennzeichnet,** daß die Halterung (6) als Schienen- oder Rohrkonstruktion gestaltet ist, an oder in der die Schlösser (7, 8, 9 ...n) in vorbestimmten Abständen ortsfest angebracht sind.

4. Einrichtung nach Anspruch 2 oder 3, dadurch **gekennzeichnet,** daß die Signaleinrichtungen (17) entweder an den Schlössern (7, 8, 9 ...n) oder an der Halterung (6) vorgesehen sind.

5. Einrichtung nach einem der Ansprüche 2 bis 4, dadurch **gekennzeichnet,** daß jedes Verriegelungselement (4) mit Hilfe einer Kette (5) an jedem Transportwagen (3) befestigt ist.

6. Einrichtung nach einem der Ansprüche 2 bis 5, dadurch **gekennzeichnet,** daß die Steuerungszentraleinheit (16) im Münzautomat (18) untergebracht ist.

7. Einrichtung nach einem der Ansprüche 1 bis 6, dadurch **gekennzeichnet,** daß die Signaleinrichtungen (17) unterschiedlich stark oder impulsartig beleuchtbar sind.

8. Einrichtung nach einem der Ansprüche 1 bis 7, dadurch **gekennzeichnet,** daß jedes Schloß (7, 8, 9 ...n) mit einer elektronischen Steuerungseinheit (14) ausgestattet ist, die von der Steuerungszentraleinheit (16) ansteuerbar sind.

9. Einrichtung nach einem der Ansprüche 1 bis 8, dadurch **gekennzeichnet,** daß die Steuerungszentraleinheit (16) mit den Schlössern (7, 8, 9 ...n) durch Parallelschaltung elektrisch so verbunden ist, daß durch Ausfall eines der Schlösser (7 oder 8 oder ...n) die Funktionsfähigkeit der übrigen Schlösser (7 oder 8 oder ...n) sowie der Signaleinrichtungen (17) erhalten bleiben.

## Claims

1. A method of releasing and engaging trolleys (3) stored at a collection station (2), wherein a plurality of locks (7, 8, 9 ... n) are arranged on at least one mounting (6) at the collection station and are provided for lockably receiving locking members (4) fixed to the trolleys, and wherein the trolleys, connected to the locks (7, 8, 9 ... n) by means of the locking members (4), are removable from the collection station on payment of a deposit or a fee and are reconnectable to the locks at the collection station after use, characterised in that signalling devices (17) at the collection station (2) indicate to the trolley user the lock (7, 8, 9 ... n) from which a trolley (3) can be disconnected and in that the signalling devices (17) also indicate to the trolley user the lock (7, 8, 9 ... n) to which the trolley (3) is to be reconnected on returning the trolley (3).

2. Apparatus (1) for releasing and engaging trolleys (3) stored at a collection station (2), wherein a plurality of locks (7, 8, 9 ... n) are arranged on at least one mounting (6) at the collection station and are provided for lockably receiving locking members (4) fixed to the trolleys (3), and wherein the trolleys, connected to the locks (7, 8, 9 ... n) by means of the locking members (4), are removable from the collection station on payment of a deposit or a fee and are reconnectable to the locks at the collection station after use, characterised in that a central control unit (16) is provided and is electrically connected to a coin machine (18) at the collection station (2), and in that each lock (7, 8, 9 ... n) has a locking device (15) controllable by the central control unit (16), the locking device (15) being provided for receiving and releasing a locking member (4), and a signalling device (17) being associated with each lock (7, 8, 9 ... n) and indicating which of the connected trolleys (3) is intended for removal and to which lock (7, 8, 9 ... n) a returned trolley (3) is to be connected.

3. Apparatus according to claim 2, characterised in that the mounting (6) is formed as a rail-type or tubular structure, on or in which the locks (7, 8, 9 ... n) are fixedly mounted at predetermined distances.

4. Apparatus according to claim 2 or 3, characterised in that the signalling devices (17) are provided either on the locks (7, 8, 9 ... n) or on the mounting (6).

5. Apparatus according to any one of claims 2 to 4, characterised in that each locking member (4) is fixed to each trolley (3) by means of a chain (5).

6. Apparatus according to any one of claims 2 to 5, characterised in that the central control unit (16) is housed in the coin machine (18).

7. Apparatus according to any one of claims 1 to 6, characterised in that the signalling devices (17) can be lit with varying brightness or flashing.

8. Apparatus according to any one of claims 1 to 7, characterised in that each lock (7, 8, 9 ... n) is provided with an electronic control unit (14) activatable by the central control unit (16).

9. Apparatus according to any one of claims 1 to 8, characterised in that the central control unit (16) is electrically connected to the locks (7, 8, 9 ... n) in parallel so that, in the event of failure of one of the locks (7 or 8 or ... n), the operability of the remaining locks (7 or 8 or ... n) and the signalling devices (17) is maintained.

## Revendications

1. Procédé pour libérer et retirer des chariots de transport (3) qui sont tenus prêts en un point de rassemblement (2), dans lequel une pluralité de serrures (7, 8, 9 ... n) sont disposées au point de rassemblement sur au moins un support (6) pour recevoir, de manière à pouvoir les verrouiller, des éléments de verrouillage (4) qui sont fixés aux chariots de transport, et dans lequel les chariots de transport qui sont accouplés aux serrures (7, 8, 9 ... n) à l'aide des éléments de verrouillage (4) peuvent être retirés du point de rassemblement par paiement d'une consigne ou d'un péage et accouplés à nouveau après utilisation aux serrures du point de rassemblement, caractérisé par le fait qu'au moyen de dispositifs de signalisation (17) situés au point de rassemblement (2), on indique à l'utilisateur du chariot la serrure (7, 8, 9 ... n) de laquelle un chariot de transport (3) peut être désaccouplé, et par le fait que, lorsque le chariot de transport (3) est rapporté, on donne également à l'utilisateur du chariot la possibilité de déterminer au moyen des dispositifs de signalisation (17) la serrure (7, 8, 9 ... n) à laquelle le chariot de transport (3) doit être à nouveau accouplé.

2. Dispositif (1) pour libérer et retirer des chariots de transport (3) qui sont tenus prêts en un point de rassemblement (2), dans lequel une pluralité de serrures (7, 8, 9 ... n) sont disposées au point de rassemblement sur au moins un support (6) pour recevoir, de manière à pouvoir les verrouiller, des éléments de verrouillage (4) qui sont fixés aux chariots de transport (3), et dans lequel les chariots de transport qui sont accouplés aux serrures (7, 8, 9 ... n) à l'aide des éléments de verrouillage (4) peuvent être retirés du point de rassemblement par paiement d'une consigne ou d'un péage et accouplés à nouveau après utilisation aux serrures du point de rassemblement, caractérisé par le fait qu'il est prévu une unité centrale de commande (16) qui est reliée électriquement à une caisse automatique (18) située au point de rassemblement (2), et par le fait que chaque serrure (7, 8, 9 ... n) comporte un dispositif de verrouillage (15) qui peut être excité par l'unité centrale de commande (16), cependant que le dispositif de verrouillage (15) est destiné à recevoir et à libérer un élément de verrouillage (4), et qu'est associé à chaque serrure (7, 8, 9 ... n) un dispositif de signalisation (17) pour indiquer celui des chariots de transport accouplés (3) qui est prévu pour être retiré et celle des serrures (7, 8, 9 ... n) à laquelle un chariot de transport rapporté (3) doit être accouplé.

3. Dispositif selon la revendication 2, caractérisé par le fait que le support (6) est réalisé sous la forme d'une construction en rails ou en tubes sur laquelle ou dans laquelle les serrures (7, 8, 9 ... n) sont montées fixes à des distances prédéterminées.

4. Dispositif selon la revendication 2 ou 3, caractérisé par le fait que les dispositifs de signalisation (17) sont prévus, soit sur les serrures (7, 8, 9 ... n), soit sur le support (6).

5. Dispositif selon l'une des revendications 2 à 4, caractérisé par le fait que chaque élément de verrouillage (4) est fixé à chaque chariot de transport (3) à l'aide d'une chaîne (5).

6. Dispositif selon l'une des revendications 2 à 5, caractérisé par le fait que l'unité centrale de commande (16) est logée dans la caisse automatique (18).

7. Dispositif selon l'une des revendications 2 à 6, caractérisé par le fait que les dispositifs de signalisation (17) peuvent être éclairés avec une intensité lumineuse différente ou par intermittence.

8. Dispositif selon l'une des revendications 2 à 7, caractérisé par le fait que chaque serrure (7, 8, 9 ... n) est équipée d'une unité de commande électronique (14) qui peut être excitée par l'unité centrale de commande (16).

9. Dispositif selon l'une des revendications 2 à 8, caractérisé par le fait que l'unité centrale de commande (16) est reliée électriquement aux serrures (7, 8, 9 ... n) par un montage en parallèle d'une manière telle que, dans le cas d'une défaillance de l'une des serrures (7 ou 8 ou ... n), la capacité de fonctionnement des autres serrures (7 ou 8 ou ... n) reste conservée, ainsi que celle des dispositifs de signalisation (17).
